# FASCICULE DE BREVET EUROPEEN

(11) **EP 0 024 997 B1**
(45) Date de publication et mention de la délivrance du brevet: **09.02.1983**
(21) Numéro de dépôt: 80401233.4
(22) Date de dépôt: 28.08.1980
(51) Int. Cl.: F41F 13/12

(54) **Dispositif d'alimentation automatique en étoupilles d'un canon d'artillerie**
Automatische Zufuhrvorrichtung für Zündkartuschen einer Artilleriekanone
Automatic feeding device for primer cartridges of a gun

(30) Priorité: 04.09.1979 FR 7922042
(43) Date de publication de la demande: 11.03.1981
(73) Titulaire: ETAT-FRANCAIS représenté par le DELEGUE GENERAL POUR L'ARMEMENT, F-75997 Paris Armées (FR)
(72) Inventeur: Dautry, Robert, F-18000 Bourges (FR)

## Description

La présente invention trouve son application dans le domaine des canons d'artillerie et concerne un dispositif automatique d'alimentation en étoupilles pour initier une charge propulsive contenue dans une munition sans douille, à douille combustible ou sous forme de gargousses.

Il est connu pour les munitions à douille métallique de les équiper d'un système d'allumage incorporé, disposé à l'arrière de la douille et pouvant fonctionner par exemple par percussion ou par l'apport d'énergie électrique. Dans le but de gagner du poids, de simplifier les opérations de chargement en supprimant l'évacuation de la douille tirée, on a été amené à étudier des munitions dont la charge propulsive est sous forme de gargousses ou contenue dans une douille combustible. Pour obtenir des cadences de tir de plus en plus élevées, et compte tenu du fait que l'on ne pouvait pas équiper les douilles ou les gargousses d'un système d'allumage incorporé, on a étudié un dispositif d'allumage par étoupille logé dans la culasse de l'arme. Ainsi le FR-A-1 268 250 décrit une arme comportant un magasin à étoupilles monté de manière interchangeable dans le coin de culasse et réalisé de façon à éviter le chargement manuel de celui-ci. Un chariot est en relation avec ce magasin pour assurer la mise à feu des munitions.

Ce dispositif devait répondre à certaines exigences pour permettre un gain de temps avantageux lors des manoeuvres de tir, telles que par exemple l'automaticité et la simplicité de changement du chargeur d'étoupilles. Le dispositif devait également être très fiable étant donné qu'il est soumis à des accélérations importantes pendant la phase de recul du canon. De plus, il fallait tenir compte du fait que la culasse du canon est le siège de contraintes mécaniques élevées; pour cela le dispositif d'alimentation en étoupilles devait être placé de façon telle que la culasse ne se trouve pas fragilisée, inconvénient auquel on aurait pu remédier en la renforçant d'où par conséquent une augmentation nuisible de sa masse.

Le but de la présente invention est de fournir un dispositif d'alimentation automatique en étoupilles répondant aux diverses conditions précitées tout en étant simple et de prix de revient relativement peu élevé.

L'invention a donc pour objet un dispositif d'alimentation automatique en étoupille, pour canon d'artillerie comportant un tube, un coin de culasse, un manchon de culasse, monté sur la culasse, pour initier une charge propulsive contenue dans une munition sans douille, à douille combustible ou sous forme de gargousse, ledit dispositif d'alimentation comportant:
- un ensemble porte-étoupilles, mobile pas à pas en rotation autour d'un axe, sur lequel sont maintenues n étoupilles disposées parallèlement à cet axe et placées régulièrement sur un cercle centré sur cet axe,
- un moyen de commande en rotation pas à pas et en translation du porte-étoupilles, respectivement autour et le long de l'axe, permettant le changement d'étoupille à chaque munition tirée,
- un ensemble cutasse-pbrte percuteur escamotable vis à du porte-étoupilles lors de la manoeuvre de changement d'étoupille, et se déplaçant dans un plan perpendiculaire à l'axe du porte-étoupilles de manière à dégager ce dernier lors de la manoeuvre de changement d'étoupille,

caractérisé en ce que le moyen de commande du porte-étoupilles comprend:
- un ensemble arbre cannelé alésage cannelé, l'arbre cannelé ayant son axe confondu avec l'axe du porte-étoupilles, étant solidaire de ce dernier et coulissant dans l'alésage cannelé, les extrémités des cannelures de l'arbre et de l'alésage étant pourvues de chanfreins, les chanfreins et cannelures de l'arbre coopérant avec ceux de l'alésage de manière à permettre la rotation pas à pas du porte-étoupilles,
- un couple pignon-crémaillère circulaire pour permettre le mouvement de translation le long de l'axe du porte-étoupilles, la crémaillère étant solidaire du porte-étoupilles, et de même axe que celui-ci, le pignon étant actionné lors de la manoeuvre de la culasse du canon.

Selon un mode de réalisation l'axe du porte-étoupilles est incliné de sensiblement 45° par rapport à l'axe du tube de canon, le porte-étoupilles étant disposé à une extrémité de la culasse du canon.

Selon un autre mode de réalisation, le dispositif comporte un premier jeu de glissières pratiquées dans la culasse du canon et dans la culasse du porte percuteur et disposées orthogonalement par rapport à l'axe du porte-étoupilles et un deuxième jeu de glissières pratiquées dans le manchon de culasse et dans la culasse porte percuteur et disposées parallèlement à l'axe du porte-étoupilles, le premier jeu de glissières coopérant avec le second pour permettre le déplacement de la culasse porte percuteur lors de la manoeuvre de changement d'étoupille.

Plus particulièrement, le deuxième jeu de glissières se désaccouple lorsque la culasse porte percuteur est suffisamment dégagée pour permettre le passage du porte-étoupilles, le déplacement de la culasse porte-percuteur étant limité par une butée fixe par rapport au coin de culasse.

Selon un autre mode de réalisation,
- l'arbre cannelé possède deux ensembles de n cannelures mâles disposés vis-à-vis, séparés par une distance D, les deux ensembles étant décalés angulairement de les extrémités en regard des cannelures des deux ensembles étant munies de chanfreins inclinés d'un angle α par rapport aux génératrices de l'arbre de façon à ce que les chanfreins des deux ensembles forment un angle (π-2α),
- l'alésage cannelé comporte n cannelures femelles pouvant coulisser entre les cannelures mâles de l'arbre cannelé, la hauteur de cet alésage étant légèrement supérieures à D, les extrémités des cannelures se terminant par des chanfreins de même inclinaison que les chanfreins des cannelures mâles de l'arbre, coopérant avec ces dernières de manière à faire tourner le porte-étoupilles de lors d'un aller-retour de l'arbre n cannelé dans l'alésage cannelé.

Selon d'autres caractéristiques:
- le porte-étoupilles est constitué de deux éléments en forme de disque solidaires en rotation, assemblés par un moyen de serrage et emprisonnant entre eux les fonds arrières des étoupilles,
- les fonds arrières des étoupilles sont noyés dans un bloc constituant le porte-étoupilles,
- le porte-étoupille est rendu solidaire de l'arbre cannelé par un moyen rapide de fixation.

D'autres caractéristiques et avantages de l'invention apparaîtront à la lecture de la description détaillée qui suit et qui est faite en référence aux dessins annexés dans lesquels:
- la figure 1 représente une coupe du dispositif selon l'invention en position, fermée, passant par l'axe du tube du canon et par l'axe du porte-étoupilles,
- la figure 2, représente la même coupe que celle de la figure 1, le dispositif d'alimentation étant ouvert,
- la figure 3 représente le dispositif d'alimentation vu selon F de la figure 1,
- la figure 4 représente une vue de détail du porte-étoupilles suivant une coupe passant par son axe,
- la figure 5 représente une partie longitudinale de l'arbre cannelé et de la crémaillère circulaire,
- la figure 6 représente une coupe selon la ligne I-I de la figure 5,
- la figure 7 représente une vue de détail extérieure de la bague cannelée,
- la figure 8 représente la bague cannelée vue suivant V de ia figure 7,
- les figures 9 et 10 représentent une vue développée de l'ensemble arbre cannelé - bague cannelée.

A la figure 1, on a représenté l'axe XX' du tube du canon, ainsi que le coin de culasse 1 et une partie du manchon de culasse (2) dans lequel le coin coulisse sur les surfaces 3a et 3b visibles sur la figure. Un percement 4 d'axe YY' appelé conduit d'allumage est pratiqué dans le coin de culasse 1. Ce conduit débouche à une extrémité vers la chambre de tir du canon 5 et à l'autre extrémité vers la chambre d'étoupille 6.

Le dispositif selon l'invention comprend un porte étoupilles 7 de forme circulaire, tel que représenté en détail à la figure 4, qui maintient n étoupilles 8. Le nombre d'étoupilles, dans cet exemple particulier de réalisation a été choisi égal à 12 pour des impératifs d'encombrement. Il est bien entendu que ce nombre peut être augmenté ou réduit compte tenu de la place disponible pour loger le dispositif dans la culasse. Les étoupilles 8 sont montées sur ie porte-étoupilles de telle manière que leurs axes soient parallèles avec l'axe YY' du conduit d'allumage 4, une étoupille se trouvant dans la chambre d'étoupille 6 alors que les autres sont placées dans des logements 9 prévus dans le coin de culasse. Lors du changement d'étoupille, le porte-étoupilles doit pouvoir tourner de façon à amener une étoupille non consommée dans la chambre d'étoupille. Pour ce faire, le porte-étoupille doit effectuer une rotation pas à pas d'axe ZZ' parallèle au conduit d'allumage. Cette rotation pas à pas se fait pendant la translation du porte-étoupilles le long de l'axe ZZ', qui est effectuée grâce à un couple pignon 10 d'axe 10a - crémaillère 11. La rotation s'effectuant lorsque les étoupilles sont sorties des logements 9 et de la chambre 6. La crémaillère peut coulisser suivant l'axe ZZ', est solidaire du porte-étoupilles 7 et est actionnée par le pignon 10 solidaire du levier 12 commandé pendant l'ouverture de la culasse du canon. La crémaillère 11 est une crémaillère circulaire afin de permettre le mouvement simultané de rotation et de translation du porte-étoupilles .

Le mouvement de rotation du porte-étoupilles est effectué grâce à des cannelures 13 a et 13b pratiquées sur l'arbre 14 (représentées aux figures 5 et 6), qui coopèrent avec des cannelures 15 d'une bague cannelée 16 (représentées aux figures 7 et 8). L'arbre cannelé possède, selon ses génératrices deux ensembles 13 a et 13b de cannelures mâles, les deux ensembles étant séparés par une distance D et étant décalés de―. Le nombre de cannelures n des deux ensembles doit être égal au nombre d'étoupilles disposées sur le porte-étoupilles. Ces cannelures sont munies de chanfreins 17 a et 17 b d'angle α par rapport aux génératices de l'arbre et formant entre eux un angle de (π-2α). La bague cannelée comporte n cannelures femelles 18 (représentées à la figure 8) pouvant coulisser le long des cannelures mâles 13 a ou 13b de l'arbre 14. La hauteur de cette bague est légèrement supérieure à la distance D de manière à ce que l'arbre soit toujours en prise sur la bague. Les extrémités des cannelures mâles 15 formées entre les cannelures femelles de la bague sont dotées de chanfreins 19 de même angle α que ceux pratiqués sur l'arbre et formant entre eux un angle de (π-2α).

La bague cannelée 16 est rendue solidaire du coin de culasse grâce à un écrou 20 et une languette 21 logée dans une rainure 23 du coin de culasse.

Le porte-étoupilles, tel que représenté à la figure 4, est composé de deux parties 24 et 25 en forme de disque, solidarisées par un écrou 26 et un doigt de positionnement 27. Les fonds arrières 28 des étoupilles sont emprisonnés entre tes deux parties 24 et 25. L'ensemble ainsi formé est solidarisé à l'arbre cannelé 14 par l'intermé- chaire d'un tenon 29, par exemple de forme hexagonale, et par une goupille 30. Une variante consiste à noyer les fonds des étoupilles dans un bloc, par exemple en matière plastique, qui a pour rôle de remplacer les parties 24 et 25 ainsi que l'écrou 26 et le doigt 27. Dans les deux cas, l'ensemble porte-étoupilles constitue un moyen facilement démontable permettant le changement rapide du porte-étoupilles.

La partie 24 en forme de disque comporte également des trous 31, alignés avec les axes des étoupilles et permettant le passage du percuteur 32 qui est logé dans la culasse porte percuteur 33 et qui est en appui sur la surface 35 du porte-étoupilles lorsque le coin de culasse est fermé. Le percuteur 32 est maintenu rétracté grâce à un ressort 36 maintenu par un écrou 37 et est actionné à l'instant opportun par un dispositif annexe non représenté car facilement imaginable par l'homme de l'art..

La culasse porte-percuteur 33 est maintenue sur le coin de culasse par un jeu de glissières 38 et est soumise à l'action du ressort 39 limitée par la butée 40 fixée sur le coin de culasse. Un deuxième jeu de glissières 41 a et 41 b, disposées respectivement sur la culasse porte percuteur et sur le manchon de culasse, permet à la culasse porte percuteur de dégager le porte-étoupilles afin de permettre son mouvement de recul. Au terme d'une course déterminée, les glissières 41a et 41b sont désaccouplées, et la culasse porte-percuteur se trouve maintenue contre la butée 40 (voir figure 2).

Le fonctionnement du dispositif selon l'invention est décrit ci-après. Le coin de culasse est fermé (voir figure 1), le percuteur 32 est actionné et met à feu l'étoupille 8 qui, par l'intermédiaire du canal 4, initie la munition disposée dans la chambre 5 du canon. Le coup tiré, on ouvre le coin de culasse (voir figure 2); la culasse porte percuteur est entraînée par ses glissières 41 a et dégage le porte-étoupilles. Pendant cette phase, le levier 12 est automatiquement actionné et entraîne le pignon 10 ainsi que la crémaillère circulaire 11 et l'arbre 14 qui se déplace dans la bague cannelée 16. A une position déterminée, les chanfreins 17b et 19 rentrent en contact (voir figure 10) et font pivoter l'arbre 14 de Ensuite, la nouvelle munition est placée dans la chambre du canon et le coin de culasse est refermé. En même temps, le levier 12 est manoeuvré, les chanfreins 17a et 19 entrent en contact (voir figure 9) et font pivoter l'arbre de La rotation totale de effectuée a ainsi permis de placer une nouvelle étoupille en position. La culasse-porte-percuteur est replacée en position sur le porte-étoupilles, un nouveau coup peut être tiré.

## Revendications

1. Dispositif d'alimentation automatique en étoupille, pour canon d'artillerie comportant un tube, un coin de culasse (1), un manchon de culasse, monté sur la culasse, pour initier une charge propulsive contenue dans une munition sans douille, à douille combustible ou sous forme de gargousse, ledit dispositif d'alimentation comportant:
- un ensemble porte-étoupilles (7), mobile pas à pas en rotation autour d'un axe (Z-Z'), sur lequel sont maintenues n étoupilles (8) disposées parallèlement à cet axe et placées régulièrement sur un cercle centré sur cet axe, .
- un moyen de commande en rotation pas à pas (10, 11, 12) et en translation du porte-étoupilles (7), respectivement autour et le long de l'axe, perpermettant le changement d'étoupille à chaque munition tirée,
- un ensemble culasse-porte percuteur (33) escamotable vis à vis du porte-étoupilles (7) lors de la manoeuvre de changement d'étoupille, et se déplaçant dans un plan perpendiculaire à l'axe du porte-étoupilles de manière à dégager ce dernier lors de la manoeuvre de changement d'étoupille,
caractérisé en ce que le moyen de commande du porte-étoupilles comprend:
- un ensemble (14, 16) arbre cannelé-alésage cannelé, l'arbre (14) cannelé ayant son axe confondu avec l'axe (Z-Z') du porte-étoupilles (7), étant solidaire de ce dernier et coulissant dans l'alésage cannelé, les extrémités des cannelures (13, 15) de l'arbre et de l'alésage étant pourvues de chanfreins (17), les chanfreins et cannelures de l'arbre coopérant avec ceux de l'alésage de manière à permettre la rotation pas à pas du porte-étoupilles,
- un couple pignon-crémaillère (10, 11) circulaire pour permettre le mouvement de translation le long de l'axe du porte-étoupilles, la crémaillère (11) étant solidaire du porte-étoupilles, et de même axe que celui-ci, le pignon (10) étant actionné lors de la manoeuvre de la culasse (1) du canon.

2. Dispositif d'alimentation automatique en étoupilles, selon la revendication 1, caractérisé en ce que l'axe (Z-Z') du porte-étoupilles (7) est incliné de sensiblement 45° par rapport à l'axe (XX') du tube de canon, le porte-étoupilles étant disposé à une extrémité de la culasse (1) du canon.

3. Dispositif d'alimentation automatique en étoupilles, selon l'une des revendications 1 ou 2, caractérisé en ce qu'il comporte une premier jeu de glissières (38) pratiquées dans la culasse du canon et dans la culasse du porte percuteur (33) et disposées orthogonalement par rapport à l'axe du porte-étoupilles et un deuxième jeu de glissières (41) pratiquées dans le manchon de culasse et dans la culasse porte percuteur et disposées paralèlement à l'axe du porte-étoupilles, le premier jeu de glissières coopérant avec le second pour permettre le déplacement de la culasse porte percuteur lors de la manoeuvre de changement d'étoupille.

4. Dispositif d'alimentation automatique en étoupilles, selon l'une des revendications 1 à 3, caractérisé en ce que le deuxième jeu de glissières (41) se désaccouple lorsque la culasse porte percuteur (33) est suffisamment dégagée pour permettre le passage du porte-étoupilles, le déplacement de la culasse porte-percuteur étant limité par une butée fixe (40) par rapport au coin de culasse 1.

5. Dispositif d'alimentation automatique comportant n étoupilles, selon l'une des revendications précédentes, caractérisé en ce que:
- l'arbre cannelé (14) possède deux ensembles de n cannelures mâles disposés vis-à-vis, séparés par une distance D, les deux ensembles (13a, 13b) étant décalés angulairement de π nles extrémités en regard des cannelures des deux ensembles étant munies de chanfreins (17) inclinés d'un angle ce par rapport aux génératrices de l'arbre de façon à ce que les chanfreins des deux ensembles forment un angle (z-21x),
- l'alésage cannelé comporte n cannelures femelles 18 pouvant coulisser entre les cannelures mâles (13) de l'arbre cannelé, la hauteur de cet alésage étant légèrement surpérieures à D, les extrémités des cannelures se terminant par des chanfreins (19) de même inclinaison que les chanfreins des cannelures mâles de l'arbre et coopérant avec ces dernières de manière à faire tourner le porte-étoupilles de 2π lors d'un n aller-retour de l'arbre cannelé dans l'alésage cannelé.

6. Dispositif d'alimentation automatique en étoupilles selon l'une quelconque des revendications précédentes, caractérisé en ce que le porte-étoupilles est constitué deux éléments (24, 25) en forme de disque solidaires en rotation, assemblés par un moyen de serrage (29, 30) et emprisonnant entre eux les fonds arrières (28) des étoupilles.

7. Dispositif d'alimentation automatique en étoupilles selon l'une des revendications 1 à 5, caractérisé en ce que les fonds arrières (28) des étoupilles sont noyés dans un bloc constituant le porte-étoupilles.

8. Dispositif d'alimentation automatique en étoupilles selon l'une quelconque des revendications précédentes, caractérisé en ce que le porte-étoupilles est rendu solidaire de l'arbre cannelé par un moyen rapide de fixation.

## Patentansprüche

1. Vorrichtung für die automatische Einspeisung von Flammenstrahlanzündern, fürArtilleriegeschütze mit einem Rohr, einem Verschlußkeil (1), einem auf den Verschluß montierten Verschlußmaul, zur Initiierung einer in einer Munition ohne Hülse, mit brennbarer Hülse oder in Kartuschenform enthaltenen Treibladung, wobei die ebengenannte Einspeisevorrichtung aus folgenden Bestandteilen zusammengesetzt ist:
- einer Anzünderhaltevorrichtung (7), schrittweise um eine Achse Z-Z' drehend, auf welche n Anzünder (8) parallel zu dieser Achse und regelmäßig auf einem zentral zu dieser Achse angeordneten Kreis gehalten werden,
- einem Mittel zur Steuerung der schrittweisen Drehung (10, 11, 12) mit Schritten von 2π und der Translationsbewegung des n Anzünderhalters (7), jeweils um und längs der Achse, somit die Erneuerung des Anzünders bei jeder abgeschossenen Munition ermöglichend,
- einem Schlagbolzenhalterverschluß (33), welcher bei dem Anzünderwechsel gegenüber dem Anzünderhalter (7) einziehbar ist und sich in einer senkrechten Ebene zur Achse des Anzünderhalters bewegt, um diesen bei dem Anzünderwechsel freizugeben,
dadurch gekennzeichnet, daß das Mittel zur Steuerung des Anzünderhalters aus folgenden Bestandteilen zusammengesetzt ist:
- einer Nutwelle in einer Nutbohrung (14, 16), wobei die Nutwelle (14) eine Achse aufweist welche mit der Achse (Z-Z') des Anzünderhalters (7) fluchtet, mit dieser verbunden ist und in der Nutbohrung gleitet, wobei die Enden der Zahnungen (13, 15) der Welle und der Bohrung mit Abfassungen (17) versehen sind; hierbei greifen die Abfassungen und Zahnungen der Welle in die der Bohrung, um die schrittweise Drehung des Anzünderhalters zu ermöglichen,
- einer mit einem Zahnrad gepaarten Zahnrundstange (10, 11), um die Translationsbewegung längs der Achse des Anzünderhalters zu ermöglichen, wobei die Zahnstange (11) mit dem Anzünderhalter verbunden ist und dieselbe Achse wie dieser hat; hierbei wird das Zahnrad (10) während der Bewegung des Verschlusses (1) am Geschütz betätigt.

2. Vorrichtung für die automatische Einspeisung von Flammenstrahlanzündern, gemäß Anspruch 1, dadurch gekennzeichnet, daß die Achse (Z-Z') des Anzünderhalters (7) um 45° in Bezug auf die Achse (XX') des Geschützrohres geneigt ist, wobei der Anzünderhalter an einem Ende des Geschützverschlusses (1) angeordnet ist.

3. Vorrichtung für die automatische Einspeisung von Flammenstrahlanzündern gemäß einer der vorhergehenden Patentansprüchen 1 oder 2, dadurch gekennzeichnet, daß sie aus einem ersten Gleitschienensatz (38) besteht, welche in den Geschützverschluß und in den Schlagbolzenhalterverschluß (33) hineinragen und in Bezug auf die Achse des Anzünderhalters senkrecht einfallend sind, sowie aus einem zweiten Gleitschienensatz (41) in das Verschlußmaul und in den Schlagbolzenhalterverschluß hineinragen und parallel mit der Achse des Anzünderhalters verlaufend, wobei der erste Gleitschienensatz in den zweiten eingreift, um die Bewegung des Schlagbolzenhalterverschlusses bei dem Anzünderwechsel zu ermöglichen.

4. Vorrichtung für die automatische Einspeisung von Flammenstrahlanzündern gemäß einer der vorhergehenden Patentansprüchen 1 bis 3, dadurch gekennzeichnet, daß der zweite Gleitschienensatz (41) ausgekoppelt wird wenn der Schlagbolzenhalterverschluß (33) genügend freigelegt ist, um den Durchgang des Anzünderhalters zu ermöglichen, wobei die Bewegung des Schlagbolzenhalterverschlusses in Bezug auf den Verschlußkeil 1 durch einen festen Anschlag (40) begrenzt wird.

5. Vorrichtung für die automatische Einspeisung von Flammenstrahlanzündern mit n Anzündem, gemäß einem der vorhergehenden Patentansprüchen, dadurch gekennzeichnet, daß:
- die Nutwelle (14) mit zwei Gruppen von n männlichen Zahnungen versehen ist, welche gegenüberliegen und durch eine Distanz D getrennt sind, wobei die beiden Gruppen (13a, 13b) in einem Winkel von n "versetzt sind; hierbei sind die Enden gegenüber den Zahnungen der beiden Zahngruppen mit Abfassungen (17) versehen, deren Abschrägung um einen Winkel in Bezug auf die Mantellinien der Welle verlaufen, so daß die Abfräsungen beider Zahngruppen einen Winkel (π-2α) bilden,
- die Nutbohrung mit n weiblichen Zahnungen (18) versehen ist, welche zwischen den männlichen Zahnungen (13) der Nutwelle gleiten können, wobei die Höhe dieser Ausbohrung etwas größer als D ist; hierbei sind die Enden der Zahnungen mit Abfassungen (19) versehen, deren Schräge dieselbe als die der männlichen Zahnungen an der Welle ist; diese Zahnungen greifen in die vorhergehenden ein und drehen den Anzünderhalter um 7 bei einer Hin- und n Rückbewegung der Nutwelle in der Nutbohrung.

6. Vorrichtung für die automatische Einspeisung von Flammenstrahlanzündern, gemäß irgendeiner der vorhergehenden Patentansprüchen, dadurch gekennzeichnet, daß der Anzünderhalter aus zwei zusammendrehenden scheibenförmigen Teilen (24, 25) besteht, welche durch ein Verbindungsmittel (29, 30) verbunden sind und untereinander die hinteren Böden (28) der Anzünder einschließen.

7. Vorrichtung für die automatische Einspeisung von Flammenstrahlanzündern, gemäß einer der Patentansprüchen 1 bis 5, dadurch gekennzeichnet, daß die hinteren Böden (28) der Anzünder in einem Block eingebettet sind welcher den Anzünderhalter bildet.

8. Vorrichtung für die automatische Einspeisung von Flammenstrahlanzündern, gemäß irgendeiner der vorhergehenden Patentansprüchen, dadurch gekennzeichnet, daß der Anzünderhalter mit der Nutwelle durch einen Schnellverschluß verbunden ist.

## Claims

1. An automatic firing-tube feed device, for artillery gun, incorporating a tube, a breech wedge (1), a breech ring, mounted on the breech, for the purpose of igniting a propelling charge contained in a caseless, flammable case or cartridge bag type ammunition, said feed device incorporating:
- one firing-tube holder assembly (7), moveable in a step-by-step rotation around an axis (Z-Z'), on which n firing-tubes (8) are held in an arrangement parallel to said axis and spaced at regular intervals around a circle centered on said axis,
- one control means of the firing-tube holder (7) in step-by-step rotation (10, 11, 12) (2π n pitch)
and in translation, respectively, around and along the axis, permitting the firing-tube replacement after each round of ammunition has been fired,
- one breech-hammer holder assembly (33), retractable in relation to the firing-tube holder (7) at the time of the firing-tube replacement operation, and traveling in a plane perpendicular to the firing-tube holder axis in order to clear the latter at the time of the firing-tube replacement operation,
characterized by the fact that the firing-tube holder control means incorporates:
- one grooved shaft-grooved bore assembly (14, 16), the grooved shaft (14) with its axis common with the firing-tube holder (7) axis (Z-Z'), interlocking with the latter and sliding in the grooved bore, the shaft and bore groove ends (13, 15) being provided with chamfers (17), said shaft's chamfers and grooves working together with the bore ones, in order to permit the firing-tube holder step-by-step rotation,
- one circular gear-rack pair (10, 11) to permit the translation motion along the firing-tube holder axis, the rack (11) interlocking with the firing-tube holder, and having the same axis as the latter, the gear (10) being actuated when the gun breech (1) is operated.

2. An automatic firing-tube feed device, according to claim 1, characterized by the fact that the firing-tube holder (7) axis (Z-Z') has an approximate 45° slant in relation to the gun tube axis (X-X'), the firing-tube holder being placed at one end of the gun's breech (1).

3. An automatic firing-tube feed device, according to either 1 or 2 claim, characterized by the fact that it incorporates one first set of slides (38) fitted into the gun's breech and into breech-hammer holder assembly (33) and arranged perpendicularly in relation to the firing-tube holder axis and one second set of slides (41) fitted into the breech ring and into the breech-hammer holder assembly and arranged parallely to the firing-tube holder axis, the first set of slides working together with the second one to permit the travel of the breech-hammer holder assembly at the time of the firing tube replacement operation.

4. An automatic firing-tube feed device, according to either of claims 1 to 3, characterized by the fact that the second set of slides (41) uncouples when the breech-hammer holder assembly (33) is sufficiently uncovered to permit the passage of the firing-tube, the breech-hammer holder assembly travel being limited by a stop (40) which is stationary in relation to the breech wedge (1).

5. An automatic firing-tube feed device incorporating n firing-tubes, according to one of the above claims, characterized by the fact that:
- the grooveu shaft (14) is fitted with two sets of n male grooves arranged opposite to one another, at a distance D from one another, both sets (13a, 13b) being staggered by a - angle. both sets groove ends opposite to n one another being provided with chamfers (17) at an a angle slant in relation to the shaft's generatrices so that both sets' chamfers form a (π-2α) angle;
- the grooved bore incorporates n female grooves (18) which may slide between the grooved shaft male grooves (13), said bore's height exceeding slightly D, the grooves' ends being terminated in chamfers (19) with the same slant as the shaft's male grooves and working together with said male grooves, in order to cause the firing-tube holder to rotate by 2π each time the n grooved shaft goes through a two-way travel in the grooved bore.

6. An automatic firing-tube feed device according to any of the above claims, characterized by the fact that the firing-tube holder consists of two disk shape components (24, 25), which are integral in rotation, assembled by a tightening means (29, 30) and locking between them the firing-tubes' rear bottoms (28).

7. An automatic firing-tube feed device according to one of the claims 1-5, characterized by the fact that the firing-tubes' rear bottoms are countersunk in a block forming the firing-tube holder.

8. An automatic firing-tube feed device according to any one of the above claims, characterized by the fact that the firing-tube holder is made interal with the grooved shaft through a snap-fastening means.
